# EUROPÄISCHE PATENTSCHRIFT

(11) **EP 1 799 354 B1**
(45) Veröffentlichungstag und Bekanntmachung des Hinweises auf die Patenterteilung: **12.12.2007**
(21) Anmeldenummer: 05775169.5
(22) Anmeldetag: 02.08.2005
(51) Int. Cl.: B05B 1/18, B05B 1/16

(54) **BRAUSE MIT DREHVERSTELLBAREM KOPFTEIL**
SHOWER COMPRISING A ROTATABLY ADJUSTABLE HEAD PART
POMME DE DOUCHE PRESENTANT UNE PARTIE TETE ROTATIVE

(30) Priorität: 14.10.2004 DE 102004050171
(43) Veröffentlichungstag der Anmeldung: 27.06.2007
(73) Patentinhaber: Kludi GmbH & Co. KG, 58706 Menden (DE)
(72) Erfinder: KLATZER, Dieter, 49401 Damme (DE); SOMMER, Frank, 58640 Iserlohn (DE); WIESENDAHL, Guido, 58313 Herdecke (DE)
(74) Vertreter: COHAUSZ DAWIDOWICZ HANNIG & SOZIEN
(86) Internationale Anmeldenummer: PCT/EP2005/008334
(87) Internationale Veröffentlichungsnummer: WO 2006/042576

(56) Entgegenhaltungen:
- EP-A- 0 543 518
- EP-A- 0 697 251
- DE-A1- 4 420 036
- GB-A- 2 270 859
- US-A- 4 629 125
- US-A- 4 733 819

## Beschreibung

Die Erfindung betrifft eine Brause insbesondere Handbrause mit einem Brausekopf, dessen Strahlaustrittsfläche mehrere Strahlöffnungen aufweist, die mindestens zwei unterschiedliche Gruppen von Strahlöffnungen bilden, die unterschiedliche Wasserstrahlen erzeugen und denen über ein steuerbares Ventil unterschiedliche Wassermengen zuführbar sind.

Eine gattungsgemäße Brause wird in US 4 733 819 gezeigt.

Es ist bekannt, im Kopf einer Brause ein Ventil anzuordnen, durch das das eingehende Wasser wahlweise den unterschiedlichen Gruppen von Strahlöffnungen zuführbar ist. Hierbei zeigen die bekannten Konstruktionen einen hohen technischen Aufwand mit vielen Teilen und mehreren Dichtungen.

Aufgabe der Erfindung ist es, eine Brause der eingangs genannten Art so zu verbessern, dass bei einfacher Konstruktion und wenig Teilen eine einfache Handhabung besteht.

Diese Aufgabe wird erfindungsgemäß dadurch gelöst,
- dass der Brausekopf ein insbesondere scheibenförmiges, die Strahlaustrittsfläche bildendes Kopfteil aufweist, das gegenüber dem übrigen Brausegehäuse drehverstellbar ist;
- dass die dem übrigen Brausegehäuse zugewandte Seite des Kopfteils eine Ventilfläche mit Wassereintritten bildet, die über Durchflusswege mit der jeweiligen Gruppe von Strahlöffnungen der Strahlaustrittsfläche verbunden sind und mit mindestens einer Wasseraustrittsöffnung verbindbar sind, die an dem übrigen Brausegehäuse auf der dem Kopfteil zugewandten Seite angeordnet ist und mindestens eine insbesondere ringförmige Dichtfläche bildet, die an der Ventilfläche dichtend anliegt und mindestens einen Wassereintritt dichtend umgibt;
- dass mindestens ein Wassereintritt in mindestens zwei
   Wassereintrittsöffnungen unterteilt ist und,
- dass die ringförmige Dichtfläche der Wasseraustrittsöffnung mit ihrem Innenraum so ausgebildet ist, dass der Dichtflächeninnenraum in einer Ventildrehstellung alle Wassereintrittsöffnungen eines Wassereintritts überdeckt und in einer anderen Ventilstellung der Innenraum nur eine Wassereintrittsöffnung überdeckt und mindestens eine andere Wassereintrittsöffnung des Wassereintritts von der Dichtfläche abgedeckt ist, die die Wasseraustrittsöffnung umgibt.

Eine solche Ausgestaltung führt zu einer besonders einfachen Konstruktion mit wenig Teilen. Es werden nur eine höchstens zwei Dichtungen zur Ansteuerung und Wasserreduzierung benötigt. Die Kammer um die Dichtung(en) bleibt mit hoher Sicherheit trocken, so dass eine Außendichtung nicht erforderlich ist. Besonders vorteilhaft ist, dass durch das Überdecken der nicht benötigten Wassereintrittsöffnung ein Rückfließen und ein Ausfließen durch andere Strahlöffnungen verhindert wird, wobei hierzu dieselbe Dichtung verwendet wird.

Bei geringen Drehverstellwinkeln wird ein sicheres Ansteuern der gewünschten Strahlöffnungen erreicht, so dass die Brause besonders einfach handhabbar ist. Ferner wird durch die Konstruktion eine hohe Haltbarkeit und sichere Abdichtungen über lange Zeit erreicht.

Vorteilhafte Ausgestaltungen der Erfindung sind in den Unteransprüchen aufgeführt.

Ein Ausführungsbeispiel der Erfindung ist in den Zeichnungen dargestellt und wird im folgenden näher beschrieben. Es zeigen
- Fig. 1: eine Seitenansicht des Brausekopfes mit daran angeformtem Griff,
- Fig. 2: eine Ansicht der Ventilfläche des Kopfteils bzw. des Einlasses im Kopfteil,
- Fig. 3: eine perspektivische Ansicht des Teils nach Fig. 2,
- Fig. 4: eine perspektivische Ansicht des im feststehenden Brausegehäuse einsetzbaren Innenteils mit den Wasseraustritten ohne Dichtringe,
- Fig. 5: den Ausschnitt Z aus Fig. 2 mit drei Wassereintrittsöffnungen innerhalb eines Wassereintritts,
- Fig. 6: die abdichtende Unterseite der Dichtung eines Wasseraustritts und
- Fig. 7: einen axialen Schnitt durch die Dichtung nach Fig. 6.

Die Brause 1 kann eine Handbrause oder eine feststehende Brause sein. In Fig. 1 ist eine Handbrause dargestellt, mit einem Brausekopf 2 und einem daran befestigten Griff 3. Der Brausekopf 2 weist ein scheibenförmiges Kopfteil 4 auf mit einem äußeren Griffring 5. Das Kopfteil 4 ist am übrigen Brausegehäuse 6 drehverstellbar gelagert, wobei das Kopfteil 4 um eine Achse 7 drehbar ist, die auch die Achse des Griffrings 5 ist.

Innerhalb des Griffrings 5 des Kopfteils 4 liegt ein Bauteil 8 (Fig. 2 und 3) koaxial ein, das auf der dem Brausegehäuse 6 zugewandten Oberseite eine Ventilfläche 9 bildet. In der Ventilfläche 9 befinden sich in Form von Öffnungen Wassereintritte 10, 11, 12, wobei im Ausführungsbeispiel jeder Wassereintritt zweifach in der Ventilfläche angeordnet ist, so dass sich je zwei Wassereintritte gleicher Funktion paarweise einander diametral gegenüberliegen.

Jeder der drei Wassereintrittspaare ist über Verbindungskanäle und/oder Verbindungsräume mit den dazugehörigen Gruppen von Strahlöffnungen 13 verbunden, die in der Strahlaustrittsfläche 14 angeordnet sind. Die Gruppen von Strahlöffnungen unterscheiden sich zum Beispiel dadurch, dass eine Öffnungsgruppe Nadelstrahlen, eine andere Softstrahlen und eine dritte pulsierende Massagestrahlen abgibt.

Im feststehenden Brausegehäuse 6, das den oberen Teil des Brausekopfes 2 bildet, liegt ein oberes Bauteil koaxial ein, das im folgenden "Innenteil 15" genannt wird (siehe Fig. 4). Das drehfest angeordnete Innenteil 15 bildet zwei diametral gegenüberliegende Wasseraustritte 16, in denen unterseitig jeweils eine Dichtung 17 aus elastischem Material insbesondere aus Gummi oder weichem Kunststoff eingesetzt ist. Hierbei bilden die Dichtungen 17 eine Dichtfläche 18 mit ovalem Außenrand, entsprechend dem ovalen Rand des Wasseraustritts 16. In der Dichtung 17 befindet sich mittig eine kreisförmige Wasseraustrittsöffnung 19, die über die Wassereintritte 10 bis 12 deckend gelangt, wenn die Ventilfläche 9 unter dem Innenteil 15 um die Achse 7 gedreht wird. Damit gelangen stets zwei Dichtflächenpaare über jeweils ein Wassereintrittspaar, wobei die Wasseraustrittsöffnungen 19 mit den Öffnungen der Wassereintritte 10-12 übereinstimmen, so dass jeweils eine der drei Gruppen von Strahlöffnungen 13 mit vorgemischtem Wasser versorgt werden.

Der Wassereintritt 10 weist im Ausführungsbeispiel drei Wassereintrittsöffnungen 20a, 20b, 20c auf, die in Fig. 5 vergrößert dargestellt sind. In der Drehstellung, in der die Wasseraustrittsöffnungen 19 alle drei Wassereintrittsöffnungen überdeckt, wird die maximale Wassermenge der zugehörigen Gruppe von Strahlöffnungen 13 zugeführt. Stattdessen kann aber auch durch Verdrehen des Griffrings 5 das untere Bauteil 8 so weit drehverstellt werden, dass die Wasseraustrittsöffnung 19 nur noch die Wassereintrittsöffnung 20a überdeckt und nicht die mittlere Wassereintrittsöffnung 20b und nicht die andere seitliche Wassereintrittsöffnung 20c. In dieser Drehstellung erhalten die dazugehörigen Strahlöffnungen 13 nur noch etwa 50 Prozent der Wassermenge. Stattdessen kann aber auch das untere Bauteil 8 mit seiner Ventilfläche 9 in der entgegengesetzten Richtung drehverstellt werden, so dass dann nur noch die seitliche Wassereintrittsöffnung 20c von der Wasseraustrittsöffnung 19 überdeckt ist. In beiden Fällen ist dafür gesorgt, dass die von der Wasseraustrittsöffnung 19 nicht überdeckten Wassereintrittsöffnungen von der Dichtfläche 18 der Dichtung 17 bedeckt und damit sicher abgedichtet sind. Damit ist sichergestellt, dass das in eine seitliche Wassereintrittsöffnung eintretende Wasser nicht durch eine der beiden anderen Wassereintrittsöffnungen wieder zurück fließt in die Kammer 21, die sich um die Dichtungen befindet und in die in der Abbildung Fig. 4 hineingesehen werden kann. Damit ist auch sichergestellt, dass Wasser nicht aus der Kammer 21 zu anderen Gruppen von Strahlöffnungen strömt. Da die Kammer somit trocken bleibt, ist es auch nicht erforderlich, die Kammer außen durch eine Dichtung abzudichten. Um ein Abdichten der wahlweise nicht benötigten Wassereintrittsöffnung sicherzustellen, weisen die Dichtungen 17 und der Wasseraustritt 16 eine ovale Form auf, wobei der größte Durchmesser des Ovals rechtwinklig zum Radius der Teile 8 und 15 liegt.

Im Ausführungsbeispiel weist der Wassereintritt 10 drei Wassereintrittsöffnungen 20a, 20b, 20c auf. Stattdessen könnte aber auch nur zwei Wassereintrittsöffnungen angeordnet sein, so dass für eine hundertprozentige Wassermenge zwei Wassereintrittsöffnungen von der Wasseraustrittsöffnung 19 überdeckt sind und bei Einstellen einer kleineren insbesondere fünfzigprozentigen Wassermenge eine Wassereintrittsöffnung von der Wasseraustrittsöffnung 19 überdeckt ist und die andere von der Dichtfläche 18 abgedichtet wird.

Wesentlich ist bei der erfindungsgemäßen Lösung, dass die Dichtfläche 18 seitlich der Wasseraustrittsöffnung 19 so breit ausgeführt ist, dass sie je nach Konstruktion eine oder zwei Wassereintrittsöffnungen dichtend überdecken kann. Hierbei ist die Dichtung 17 mit einem buchsenförmigen Rand 17a versehen, mit dem sie in den Wasseraustritt 16 einschiebbar ist. Dabei kann die Dichtung 17 von einer Schraubendruckfeder rückseitig beaufschlagt sein, die sich innerhalb des Wasseraustritts 16 oberhalb der Dichtfläche 18 befindet.

Um genügend Öffnungsfläche von Wassereintrittsöffnungen 20a, 20b, 20c innerhalb des Wassereintritts 10 und damit auch der Wasseraustrittsöffnung 19 anzuordnen, weist die mittlere Wassereintrittsöffnung 20b zwei konvexe, das heißt zwei nach innen in die Öffnung sich hineinwölbende Randbereiche 20d auf.

Diese Randbereiche besitzen vorzugsweise denselben Radius wie der der Wasseraustrittsöffnung 19. Ferner liegen die Wassereintritte 10, die Wassereintrittsöffnungen 20a, 20b und 20c sowie die Wasseraustrittsöffnungen 19 insbesondere mit ihrem Mittelpunkt auf demselben Kreis 22, durch dessen Mittelpunkt die Achse 7 verläuft.

Damit das drehverstellbare Kopfteil 4 mit seinem inneren Bauteil 8 stets die exakt richtigen Drehstellungen erreicht, besteht zwischen diesen Teilen ein Formgehemme als Rasteinrichtung mit zwei an der Ventilfläche 9 vorstehenden bzw. nach oben ragenden Teilen 23, die an feststehenden Teilen 24 des Brausegehäuses bzw. des Innenteils 15 in den gewünschten Raststellungen einrasten.

## Patentansprüche

1. Brause (1) insbesondere Handbrause mit einem Brausekopf (2), dessen Strahlaustrittsfläche (14) mehrere Strahlöffnungen (13) aufweist, die mindestens zwei unterschiedliche Gruppen von Strahlöffnungen bilden, die unterschiedliche Wasserstrahlen erzeugen und denen über ein steuerbares Ventil (8, 15) unterschiedliche Wassermengen zuführbar sind,
**dadurch gekennzeichnet,**
- **dass** der Brausekopf (2) insbesondere ein scheibenförmiges, die Strahlaustrittsfläche bildendes Kopfteil (4) aufweist, das gegenüber dem übrigen Brausegehäuse (6) drehverstellbar ist;
- **dass** die dem übrigen Brausegehäuse (6) zugewandte Seite des Kopfteils (4) eine Ventilfläche (9) mit Wassereintritten (10-12) bildet, die über Durchflusswege mit der jeweiligen Gruppe von Strahlöffnungen (13) der Strahlaustrittsfläche (14) verbunden sind und mit mindestens einer Wasseraustrittsöffnung (19) verbindbar sind, die an dem übrigen Brausegehäuse (6) auf der dem Kopfteil zugewandten Seite angeordnet ist und mindestens eine insbesondere ringförmige Dichtfläche (18) bildet, die an der Ventilfläche (9) dichtend anliegt und mindestens einen Wassereintritt (10 - 12) dichtend umgibt;
- **dass** mindestens ein Wassereintritt (10) in mindestens zwei Wassereintrittsöffnungen (20a - 20c) unterteilt ist und,
- **dass** die ringförmige Dichtfläche der Wasseraustrittsöffnung (19) mit ihrem Innenraum so ausgebildet ist, dass der Dichtflächeninnenraum in einer Ventildrehstellung alle Wassereintrittsöffnungen (20a - 20c) eines Wassereintritts (10) überdeckt und in einer anderen Ventildrehstellung der Innenraum nur eine Wassereintrittsöffnung (20a, 20c) überdeckt und mindestens eine andere Wassereintrittsöffnung (20b) des Wassereintritts (10) von der Dichtfläche (18) abgedeckt ist, die die Wasseraustrittsöffnung (19) umgibt.

2. Brause nach Anspruch 1,**dadurch gekennzeichnet, dass** eine Wassereintrittsöffnung (20a, 20c) einen größeren Durchflussquerschnitt aufweist als die daneben liegende (20b).

3. Brause nach Anspruch 1 oder 2, **dadurch gekennzeichnet, dass** die Wassereintrittsöffnungen (20a - 20c) eines Wassereintritts (10) innerhalb einer insbesondere kreisförmigen Fläche liegen, die gleich oder kleiner ist als die Fläche der Wasseraustrittsöffnung (19).

4. Brause nach einem der vorherigen Ansprüche, **dadurch gekennzeichnet , dass** innerhalb eines Wassereintritts (10) drei Wassereintrittsöffnungen (20a - 20c) angeordnet sind, die voneinander durch Stege der Ventilfläche (9) getrennt sind.

5. Brause nach Anspruch 4, **dadurch gekennzeichnet, dass** zu einer oder beiden Seiten einer insbesondere mittleren Wassereintrittsöffnung (20b) mit größerem Durchflussquerschnitt eine Wassereintrittsöffnung (20a, 20c) mit kleinerem Durchflussquerschnitt angeordnet ist.

6. Brause nach einem der vorherigen Ansprüche, **dadurch gekennzeichnet, dass** die Dichtfläche (18) seitlich der Wasseraustrittsöffnung (19) eine solch große Breite aufweist, dass durch sie ein oder zwei Wassereintrittsöffnungen (20a - 20c) vollständig überdeckbar und damit verschließbar sind.

7. Brause nach einem der vorherigen Ansprüche, **dadurch gekennzeichnet, dass** die an der Ventilfläche (9) anliegende Dichtfläche (18) einen ovalen Außenrand aufweist.

8. Brause nach einem der Ansprüche 5 bis 7, **dadurch gekennzeichnet, dass** die mittlere Wassereintrittsöffnung (20b) zwei konvexe nach innen in die Öffnung sich hineinwölbende Randbereiche (20d) aufweist.

9. Brause nach Anspruch 8, **dadurch gekennzeichnet, dass** die Randbereiche (20d) einen Radius aufweisen, der dem Radius der Wasseraustrittsöffnung (19) gleich oder nahe ist.

10. Brause nach einem der vorherigen Ansprüche, **dadurch gekennzeichnet, dass** die Wassereintritte (10 - 12), die Wassereintrittsöffnungen (20a - 20c) und die Wasseraustrittsöffnungen (19) insbesondere mit ihrem Mittelpunkt auf dem selben Kreis (22) liegen, um dessen Mittelpunkt das Kopfteil (4) verdrehbar ist.

11. Brause nach einem der vorherigen Ansprüche, **dadurch gekennzeichnet, dass** die Dichtfläche (18) rückseitig federbelastet ist.

12. Brause nach einem der vorherigen Ansprüche, **dadurch gekennzeichnet, dass** das Kopfteil (18) bei der Drehverstellung Raststellungen einnimmt.

13. Brause nach Anspruch 12, **dadurch gekennzeichnet, dass** an der Ventilfläche (9) mindestens ein Teil (23) vorsteht, das an einem feststehenden Teil (24) des Brausegehäuses (6) in zwei oder mehr Raststellungen einrastet.

## Claims

1. Shower (1) particularly a hand shower with a shower head (2), the jet outlet surface of which (14) has several jet openings (13), which form at least two different groups of jet openings, which produce different jets of water and which can be supplied with different amounts of water through a controllable valve (8, 15),
**characterised in that**
- the shower head (2) has a particularly disc shaped head part (4) forming the jet outlet surface, which is rotatably adjustable in relation to the other shower housing (6);
- the side of the head part (4) turned towards the other shower housing (6) forms a valve surface (9) with water inlets (10 - 12), which are connected to the relevant group of jet openings (13) of the jet outlet surface (14) through flow paths and can be connected to at least one water outlet opening (19), which is arranged on the other shower housing (6) on the side turned towards the head part and forms at least one particularly ring shaped sealing surface (18), which sealingly abuts on the valve surface (9), and sealingly surrounds at least one water inlet (10 - 12);
- at least one water inlet (10) is divided into at least two water inlet openings (20a - 20c) and
- the ring shaped sealing surface of the water outlet opening (19) with its internal area is made so that the internal area of the sealing surface covers all the water inlet openings (20a - 20c) of a water inlet (10) in one valve rotation position and in another valve rotation position the inner area covers only one water inlet opening (20a, 20c) and at least one other water inlet opening (20b) of the water inlet (10) is covered by the sealing surface (18), which surrounds the water outlet opening (19).

2. Shower according to claim 1, **characterised in that** a water inlet opening (20a, 20c) has a greater flow cross section that the one next to it (20b).

3. Shower according to claim 1 or 2, **characterised in that** the water inlet openings (20a - 20c) of a water inlet (10) are inside a particularly circular surface, which is the same or smaller than the surface of the water outlet opening (19).

4. Shower according to one of the previous claims, **characterised in that** three water inlet openings (20a - 20c) are arranged inside a water inlet (10), which are separated from each other by projections of the valve surface (9).

5. Shower according to claim 4, **characterised in that** a water inlet opening (20a, 20c) with a smaller flow cross section is arranged on one or both sides of a particularly middle water inlet opening (20b) with a greater flow cross section.

6. Shower according to one of the previous claims, **characterised in that** the sealing surface (18) at the side of the water outlet opening (19) is of such a width that one or two water inlet openings (20a - 20c) can be covered by it completely and therefore can be closed.

7. Shower according to one of the previous claims, **characterised in that** the sealing surface (18) on the valve surface (19) has an oval outer edge.

8. Shower according to one of claims 5 to 7, **characterised in that** the middle water inlet opening (20b) has two convex edge areas (20d) curving inwards into the opening.

9. Shower according to claim 8, **characterised in that** the edge areas (20d) have a radius, which is the same or close to the radius of the water outlet opening (19).

10. Shower according to one of the previous claims, **characterised in that** the centre of the water inlets (10 - 12), the water inlet openings (20a - 20c) and the water outlet openings (19) is particularly on the same circle (22), around the centre of which the head part (4) is rotatable.

11. Shower according to one of the previous claims, **characterised in that** the sealing surface (18) is spring loaded at the back.

12. Shower according to one of the previous claims, **characterised in that** the head part (18) takes up locking positions when it is rotatably adjusted.

13. Shower according to claim 2, **characterised in that** on the valve surface (9) at least one part (23) projects, which engages in two or more locking positions on a fixed part (24) of the shower housing (6).

## Revendications

1. Pomme de douche (1), en particulier pomme de douche à main, comprenant une tête de pomme de douche (2), dont la surface de sortie des jets (14) présente plusieurs orifices de jets (13), qui forment au moins deux groupes différents d'orifices de jets, lesquels produisent des jets d'eau différents et peuvent être alimentés en débits d'eau différents par l'intermédiaire d'une vanne réglable (8, 15),
**caractérisée en ce que**
- la tête de la pomme de douche (2) présente une partie de tête (4) en particulier en forme de disque, qui forme la surface de sortie des jets et est réglable en rotation par rapport au reste du corps (6) de la pomme de douche ;
- le côté de la partie de tête (4), tourné vers le reste du corps (6) de la pomme de douche, forme une face de vanne (9) avec des arrivées d'eau (10 - 12), qui sont reliées par l'intermédiaire de parcours de passage au groupe respectif d'orifices de jets (13) de la surface de sortie de jets (14) et peuvent être raccordées à au moins un orifice de sortie d'eau (19), qui est disposé sur le reste du corps (6) de la pomme de douche, sur le côté tourné vers la partie de tête, et forme au moins une portée de joint (18) en particulier annulaire, qui s'applique hermétiquement sur la face de vanne (9) et entoure de façon étanche au moins une arrivée d'eau (10 - 12);
- au moins une arrivée d'eau (10) est subdivisée en au moins deux orifices d'arrivée d'eau (20a - 20c) et,
- la portée de joint annulaire de l'orifice de sortie d'eau (19) est réalisée par son espace intérieur de sorte que l'espace intérieur de la portée de joint recouvre, dans une position de rotation de la vanne, tous les orifices d'arrivée d'eau (20a - 20c) d'une entrée d'eau (10) et l'espace intérieur ne recouvre, dans une autre position de rotation de la vanne, qu'un orifice d'arrivée d'eau (20a, 20c) et au moins un autre orifice d'arrivée d'eau (20b) de l'entrée d'eau (10) est recouvert par la portée de joint (18), qui entoure l'orifice de sortie d'eau (19).

2. Pomme de douche suivant la revendication 1, **caractérisée en ce qu'**un orifice d'arrivée d'eau (20a, 20c) présente une section transversale de passage supérieure à celle de l'orifice d'arrivée d'eau (20b) situé à côté.

3. Pomme de douche suivant l'une des revendications 1 et 2, **caractérisée en ce que** les orifices d'arrivée d'eau (20a
- 20c) d'une entrée d'eau (10) se situent à l'intérieur d'une surface en particulier circulaire, qui est égale ou inférieure à la surface de l'orifice de sortie d'eau (19).

4. Pomme de douche suivant l'une des revendications précédentes, **caractérisée en ce que** trois orifices d'arrivée d'eau (20a - 20c), séparés les uns des autres par des profils de la face de vanne (9), sont disposés à l'intérieur d'une arrivée d'eau (10).

5. Pomme de douche suivant la revendication 4, **caractérisée en ce qu'**un orifice d'arrivée d'eau (20a, 20c) avec une section transversale de passage plus petite est disposé par rapport à un ou à deux côtés d'un orifice d'arrivée d'eau (20b), en particulier central, avec une section transversale de passage plus grande.

6. Pomme de douche suivant l'une des revendications précédentes, **caractérisée en ce que** la portée de joint (18) présente sur les côtés de l'orifice de sortie d'eau (19) une largeur telle qu'elle peut recouvrir totalement et ainsi fermer un ou deux orifices d'arrivée d'eau (20a - 20c).

7. Pomme de douche suivant l'une des revendications précédentes, **caractérisée en ce que** la portée de joint (18), s'appliquant sur la face de vanne (9), présente un bord extérieur ovale.

8. Pomme de douche suivant l'une des revendications 5 à 7, **caractérisée en ce que** l'orifice d'arrivée d'eau central (20b) présente deux zones de bordure convexes (20d) se cintrant vers l'intérieur dans l'orifice.

9. Pomme de douche suivant la revendication 8, **caractérisée en ce que** les zones de bordure (20d) présentent un rayon, qui est égal ou proche du rayon de l'orifice de sortie d'eau (19).

10. Pomme de douche suivant l'une des revendications précédentes, **caractérisée en ce que** les arrivées d'eau (10 - 12), les orifices d'arrivée d'eau (20a - 20c) et les orifices de sortie d'eau (19) se situent en particulier par leur centre sur le même cercle (22), autour du centre duquel peut tourner la partie de tête (4).

11. Pomme de douche suivant l'une des revendications précédentes, **caractérisée en ce que** la portée de joint (18) est chargée par ressort du côté arrière.

12. Pomme de douche suivant l'une des revendications précédentes, **caractérisée en ce que** la partie de tête (18) occupe des positions d'encliquetage lors de son réglage en rotation.

13. Pomme de douche suivant la revendication 12, **caractérisée en ce qu'**au moins une partie (23) dépasse sur la face de vanne (9), laquelle partie s'enclenche dans deux ou plusieurs positions de rotation sur une partie fixe (24) du corps (6) de la pomme de douche.
